# FASCICULE DE BREVET EUROPEEN

(11) **EP 0 028 952 B1**
(45) Date de publication et mention de la délivrance du brevet: **18.07.1984**
(21) Numéro de dépôt: 80401495.9
(22) Date de dépôt: 21.10.1980
(51) Int. Cl.: A47C 5/08, A47B 95/00

(54) **Structure de mobilier à assemblage anti-bruit**
Möbelstruktur mit geräuscharmer Zusammensetzung
Anti-noise assembly of a piece of furniture

(30) Priorité: 07.11.1979 FR 7927502
(43) Date de publication de la demande: 20.05.1981
(73) Titulaire: Mathou, Marcel, F-12630 Gages (FR)
(72) Inventeur: Mathou, Marcel, F-12630 Gages (FR)
(74) Mandataire: Chereau, Pierre Louis

## Description

La présente invention concerne les pièces de mobilier et plus particulièrement, une structure de mobilier à assemblage anti-bruit.

Les pièces de mobilier modernes, par exemple les chaises, lex escabeaux ou les échelles présentent, quel que soit le matériau constitutif des éléments de ces pièces de mobilier, des effets d'idiophone très marqués lors de l'entrechoquement de ces pièces de mobilier entre elles ou avec des structures fixes, comme on peut s'en rendre compte lors de l'installation de salles de spectacle ou de banquet, et surtout dans les établissements scolaires, plus particulièrement dans les maternelles. Tant pour des raisons esthétiques que de facilité d'entretien, les pièces de mobilier modernes sont fréquemment réalisées avec des éléments revêtus au moins partiellement d'un gainage, obtenu soit par dépôt d'un matériau de laquage ou par mise en place d'une gaine plastique thermorétractable. L'adjonction de ce genre de gaine, plaquée sur l'élément structurel, reste totalement dépendante de la configuration propre de cet élément structurel et ne réduit que dans une très faible mesure, voire pas du tout, les inconvénients des effets d'idio- phone susmentionnés. Certes, il est connu de réaliser un gainage de certains éléments de meubles pour offrir localement une surface d'appui confortable. Ainsi, le DE-A-1 554 454 décrit un siège généralement réalisé à partir d'un profilé tubulaire et dans lequel des accoudoirs sont réalisés en matériau élastique ou semi-rigide. Ces accoudoirs présentent toutefois des cavités importantes qui peuvent entrer en résonance lors de certains chocs. De plus, le revêtement en matière plastique est limité à la zone des accoudoirs de sorte qu'aucun effet anti-bruit n'est obtenu lors d'un choc latéral sur le siège.

Un objet de l'invention est de proposer une structure de mobilier à caractéristiques anti-bruit permettant d'obvier à ces inconvénients, en proposant une structure constituée de l'assemblage d'un élément structurel et d'un élément de gainage, agencé autour de cet élément structurel offrant, sans modification des coûts et sans diminution de tenue mécanique, un amortissement phonique remarquable contre les effets d'idiophone et une réduction sensible du poids de la structure.

La présente invention a pour autre objet une structure de mobilier de ce type offrant une grande souplesse d'utilisation en rendant, notamment, l'aspect extérieur de la structure de mobilier, conféré par les éléments de gainage, relativement indépendante de la structure propre des éléments structurels, tracteurs ou porteurs, réalisant l'ossature porteuse d'une pièce de mobilier.

Pour ce faire, selon une caractéristique de la présente invention, on prévoit une structure de mobilier à assemblage anti-bruit comprenant au moins un premier élément structurel de forme allongée et un second élément de gainage sensiblement de même longueur que le premier élément et entourant ce dernier, caractérisé en ce que le second élément est réalisé en un matériau rigide ou au moins semi-rigide et en ce que le premier élément comporte une série d'arêtes longitudinales entre lesquelles espace est réalisé entre les premier et second éléments. le profil circonscrit aux arêtes étant égal ou légèrement inférieur au profil interne du second élément afin de réaliser un jeu formant coussin d'amortissement sur la majeure partie de la périphérie du premier élément entre celle-ci et le profil interne du second élément.

Des modes de réalisation sont décrits en relation avec les dessins annexés parmi lesquels.:
La figure 1 représente un mode de réalisation d'une structure de mobilier utilisant les éléments de mobilier selon la présent invention;
La figure 2 est une coupe transversale suivant le plan A-A du barreau de la figure 1 ;
La figure 3 est une vue en coupe transversale d'un autre mode de réalisation d'un tel barreau.

On a représenté schématiquement sur la figure 1, une structure de mobilier du type échelle pouvant également constituer une partie du piètement d'une chaise, et comprenant un barreau 1 reliant deux montants 2 et 3. Sur la figure 1, le montant de droite 2 est du type connu avec une âme lisse 4, revêtue d'une gaine en matière plastique 5, par exemple, thermorétractable.

Le barreau 1 selon la présente invention, également représenté sur la figure 2, comprend un premier élément structurel où âme 6, de forme cylindrique, avantageusement en bois et formé, sur sa périphérie, avec des rainures 7, obtenues par exemple par des mors lors de la conformation de e'âme 6. Le cercle circonsoit aux nervures ou arêtes 8 saillant entre les rainures 7 correspond en valeur légèrement inférieure au diametre interne de la gaine rigide ou semi-rigide 9, réalisée par exemple en acrylonitrile-butadiène-styrène ou en polyéthylène à haute densité, emmanchée sur le premier élément 6. On conçoit que, avec cet agencement, les zones de contact entre l'âme 6 et la gaine 9 se réduisent aux minces génératrices des nervures 8, de sorte que, un choc étant appliqué sur le barreau 1, seule une très faible partie de l'onde de pression est transmise à l'âme massive 6, en réalisant ainsi un effet d'idiophone réduit d'au - moins 20 dB par rapport à celui qui est réalisé par le montant conventionnel 2. En effet, cet agencement ménage, entre la surface périphérique de l'âme 6 et la paroi interne de la gaine 9, un coussin d'air, plus particulièrement visible sur la figure 1, constitué par l'ensemble des rainures 7, et occupant la majeure partie de l'interface entre l'âme 6 et la gaine 9.

Sur la montage de la figure 1, le barreau 1 est logé par ses extrémités dans des évidements étagés des montants 2 et 3, ces évidements étagés comprenant un alésage central plus profond 10, pour recevoir l'extrémité de l'âme 6, et un alésage coaxial moins profond 11 pour recevoir l'extrémité de la gaine 9, la gaine 5 du montant présentant bien sûr une découpe analogue à l'alésage moins profond 11. Le même type de montage est adopté sur le montant gauche 3 de la figure 1, réalisé toutefois conformément à la présente invention, avec une âme 4' cylindrique lisse de diamètre externe inférieur au diamètre interne de la gaine 5' en matière plastique rigide, le positionnement relatif de cex deux éléments étant assuré, pour maintenir entre eux, sur la quasi-totalité de l'interface, un coussin d'air en forme de couronne cylindrique 12, soit par un embout en forme de capuchon 13 présentant des évidements étagés 10' et 11' à la manière des évidements du barreau 1, soit, en bout, en prévoyant une extrémité de diamètre élargi cannelée ou rainurée 1,4, de l'âme 4', dans un mode de réalisation analogue à celui représenté sur la figure 2. Il va sans dire, que le montant 3 peut comporter également une âme 4' entièrement rainurée à la façon du barreau 1, le capuchon d'embout 13 étant alors réalisé simplement sous la forme d'une coiffe de protection.

Dans le mode de réalisation du montant gauche 3, l'âme 4' a une section homothétique de la gaine cylindrique 5' mais, comme représenté sur la figure 3, l'âme 40 peut avoir une section polygonale, inscriptible dans le cercle du diamètre interne de la gaine 12, de façon à ne porter, en étant ainsi centrée contre cette dernière que par les arêtes 15 du polygone, en ménageant entre ses arêtes des coussins d'air 16, occupant plus de 95% de l'interface entre l'élément structurel et sa gaine.

Le mode de réalisation avec une âme nervurée représenté sur les figures 1 et 2 présente en outre un avantage marquant en ce qui concerne la solidarisation entre le barreau 1 et les montants 2 et 3 dans la mesure où les rainures 7 permettent un refoulement et une bonne répartition de la colle disposée dans le fond de l'alésage 10 préalablement à l'emmanchement du barreau dans le montant.

Quoique la présente invention ait été décrite en relation avec des modes de réalisation particuliers, elle ne s'en trouve pas limitée mais est au contraire susceptible de modifications et de variantes qui apparaîtront à l'homme de l'art. En particulier, suivant les cas d'espèce, les espacements ou jeux entre l'âme et la gaine peuvent être, au moins localement, remplis d'une matière de bourrage divisée ou multicellulaire augmentant les qualités d'amortissement phonique et également la tenue mécanique de la pièce de mobilier.

## Revendications

1. Structure de mobilier à assemblage anti-bruit, comprenant au moins un premier élément structure (6) de forme allongée et un second élément (9) de gainage sensiblement de même longueur que le premier élément et entourant ce dernier, caractérisée en ce que le second élément (9) est réalisé en un matériau rigide ou au moins semi-rigide et en ce que le premier élément (6) comporte une série d'arêtes longitudinales (8) entre lesquelles un espace est réalisé entre les premier second éléments, le profil circonscrit aux arêtes étant égal ou légèrement inférieur au profil interne du second élément (9) afin de réaliser un jeu formant coussin d'amortissement sur la majeure partie de la périphérie du premier élément entre celles-ci et le profil interne du second élément.

2. Structure de mobilier selon la revendication 1, caractérisée en ce que le positionnement relatif des deux éléments est assuré par des moyens de liaison (4, 13) reliant au moins localement les deux éléments.

3. Structure de mobilier selon la revendication 1 ou la revendication 2, caractérisé en ce que le premier élément (6) est rainuré longitudinalement.

4. Structure de mobilier selon la revendication 2 ou la revendication 3, caractérisée en ce que les moyens de liaison sont des embouts (13).

5. Structure de mobilier selon la revendication 2 ou la revendication 3, caractérisé en ce que le moyen de liaison est lui-même un autre élément structurel (4, 4') s'étendant dans une direction angulaire par rapport au premier élément structurel (6).

6. Structure de mobilier selon la revendication 5, caractérisé en ce que ledit autre élément structurel (4, 4') est recouvert d'un élément de gainage (5, 5'), celui-ci présentant une découpe pour recevoir l'élément de gainage (9) du premier élément structurel (6).

7. Structure de mobilier selon l'une quelconque des revendications 1 à 6, caractérisée en ce que les éléments de gainage sont cylindriques.

8. Structure de mobilier selon l'une quelconque des revendications 1 à 7, caractérisée en ce que les éléments de gainage sont en matière plastique rigide.

9. Structure de mobilier selon l'une quelconque des revendications 1 à 8, caractérisée en ce que les éléments structurels sont en bois.

10. Pièce de mobilier, caractérisée en ce qu'elle comprend une structure de mobilier selon l'une quelconque des revendications 1 à 9.

## Patentansprüche

1. Möbelstruktur mit geräuscharmer Zusammensetzung, mit wenigstens einem ersten langgestreckten Bauelement (6) und einem zweiten Hüllelement (9), das im wesentlichen die gleiche Länge wie das erste Element aufweist und dieses umgibt, dadurch gekennzeichnet, daß das zweite Element (9) aus steifem oder halbsteifem Material besteht und daß das erste Element (6) eine Reihe von Längskanten (8) aufweist, zwischen denen ein Raum zwischen den ersten und zweiten Elementen ausgebildet ist, wobei das die Kanten anliegend umfassende Profil gleich oder geringfügig kleiner als das Innenprofil des zweiten Elements (9) ist um ein Spiel zu verwirklichen, das als Dämpfungskissen entlang des Haputteiles des Umfangs des ersten Elementes zwischen diesem und dem Innenprofil des zweiten Elements dient.

2. Möbelstruktur nach Anspruch 1, dadurch gekennzeichnet, daß die relative Anordnung der beiden Elemente durch Verbindungsteile (4, 13) gewährleistet ist, welche die beiden Elemente wenigstens stellenweise verbinden.

3. Möbelstruktur nach Ansprüchen 1 oder 2, dadurch gekennzeichnet, daß das erste Element (6) in Längsrichtung gerillt ist.

4. Möbelstruktur nach Ansprüchen 2 oder 3, dadurch gekennzeichnet, daß die Verbindungsteile Kappen (13) sind.

5. Möbelstruktur nach Ansprüchen 2 oder 3, dadurch gekennzeichnet, daß das Verbindungsteil selbst ein anderes Bauelement (4, 4') ist, das sich unter einem Winkel bezüglich des ersten Bauelements (6) erstreckt.

6. Möbelstruktur nach Anspruch 5, dadurch gekennzeichnet, daß das andere Bauelement (4, 4') von einem Hüllelement (5, 5') umgeben ist, welches eine Aussparung aufweist zur Aufnahme des Hüllelementes (9) des ersten Bauelementes (6).

7. Möbelstruktur nach einem der Ansprüche 1 bis 6, dadurch gekannzeichnet, daß die Hüllelemente zylindrische sind.

8. Möbelstruktur nach einem der Ansprüche 1 bis 7, dadurch gekannzeichnet, daß die Hüllelemente aus steifem Kunststoff bestehen.

9. Möbelstruktur nach einem der Ansprüche 1 bis 8, dadurch gekennzeichnet, daß die Bauelemente aus Holz bestehen.

10. Möbelstruktur, dadurch gekennzeichnet, daß es eine Möbelstruktur nach einem der Ansprüche 1 bis 9 aufweist.

## Claims

1. A sound-proof assembly furniture structure, including at least a first elongated structural member (6) and a second sheathing member coextensive with the first member and surrounding it, wherein said second member (9) is made out of stiff or at least semi-stiff material, and said first member (6) comprises a succession of longitudinal ribs (8) between which a space is formed between first and second members, the contour circumscribing said ribs being equal or substantially lower than the internal contour of said second member (9) with a view to obtaining a play acting as a dampering cushion on the major part of said first member periphery between said ribs and said internal second member contour.

2. A furniture structure as set forth in claim 1, wherein relative positioning of both members is obtained by connecting means (4, 13) which at least locally connect both members.

3. A furniture structure as set forth in claim 1 or in claim 2, wherein said first member (6) comprises longitudinal grooves.

4. A furniture structure as set forth in claim 2 or in claim 3, wherein said connecting means are protecting caps (13).

5. A furniture structure as set forth in claim 2 or in claim 3, wherein said connecting means is itself another structural member (4, 4') angularly extending with reference to said first structural member (6).

6. A furniture structure as set forth in claim 5, wherein said another structural member (4, 4') is covered with a sheathing member (5, 5'), which includes a cut-out portion for receiving sheathing member (9) of said first structural member (6).

7. A furniture structure as set forth in any preceding claim, wherein said sheathing members are cylindrically shaped.

8. A furniture structure as set forth in any preceding claim, wherein said sheathing members include stiff plastic material.

9. A furniture structure as set forth in any preceding claim, wherein said structural members include wood.

10. A piece of furniture, including a furniture structure as set forth in any preceding claim:
